# EUROPÄISCHE PATENTSCHRIFT

(11) **EP 0 597 208 B1**
(45) Veröffentlichungstag und Bekanntmachung des Hinweises auf die Patenterteilung: **27.11.1996**
(21) Anmeldenummer: 93114808.4
(22) Anmeldetag: 15.09.1993
(51) Int. Cl.: E05F 15/14, E04B 2/82

(54) **Versetzbare Trennwand mit mehreren plattenförmigen Wandelementen**
Partition wall with a plurality of wall panels
Cloison amovible à plusieurs panneaux de murs

(30) Priorität: 03.11.1992 DE 9214915 U
(43) Veröffentlichungstag der Anmeldung: 18.05.1994
(73) Patentinhaber: ABOPART VIOL UND PARTNER GmbH & Co. KG., D-28295 Bad Zwischenahn (DE)
(72) Erfinder: Schnelle, Horst, D-26180 Rastede (DE); Viol, Hans, D-26131 Oldenburg (DE)
(74) Vertreter: MEISSNER, BOLTE & PARTNER

(56) Entgegenhaltungen:
- DE-A- 2 404 875
- DE-C- 716 148
- DE-C- 1 036 105
- US-A- 1 326 995
- US-A- 1 952 681
- US-A- 5 090 171

## Beschreibung

Die Erfindung betrifft eine versetzbare Trennwand mit mehreren plattenförmigen Wandelementen nach dem Oberbegriff des Anspruchs 1.

Aus der DE-A-24 04 875 und der DE-A-26 43 905 sind bereits Wandelemente bekanntgeworden, die über einen motorischen Antrieb verfügen. Der Antrieb erfolgt hier über Zahnräder mit vertikaler Achse, die mit an Deckenleisten angebrachten Zahnstangen oder Ketten kämmen. Nachteilig ist bei diesen Konstruktionen, daß sich die Wandelemente immer nur linear längs der vorgesehenen Zahnstangen bzw. Ketten bewegen können. Darüber hinaus muß entlang der gesamten Laufschienen-Anlage ein Antriebselement, nämlich eine Zahnstange bzw. eine Kette, vorgesehen werden. Ferner sind bei diesen Trennwänden die Antriebe innerhalb der Wandelemente angeordnet.

Durch die DE-C-1 036 105 sind Schiebetüren bzw. Schiebefenster bekanntgeworden, bei denen eine Laufrolle direkt angetrieben ist. Derartige Schiebetüren werden in der Praxis als Automatiktüren eingesetzt. Aufgrund dieses speziellen Einsatzgebietes sind die Verschiebewege der Türen kurz. Sie entsprechen maximal der Breite der zu verschließenden Türöffnung. Ein solcher Antrieb ist deshalb für Wandelemente versetzbarer Trennwände ungeeignet. Der Antrieb befindet sich innerhalb der Schiebetür bzw. des Schiebefensters. Dadurch sind auch hier spezielle Schiebetüren bzw. -fenster erforderlich.

Der Erfindung liegt die Aufgabe zugrunde, eine einfach und kostengünstig herstellbare Trennwand mit mehreren plattenförmigen Wandelementen vorzuschlagen, bei denen die Antriebselemente allein den Wandelementen zugeordnet sind und die jede beliebige Laufschienenabzweigung passieren können.

Erfindungsgemäß wird die Aufgabe durch die Merkmale des Anspruchs 1 gelöst. Durch die direkt angetriebenen Laufwagen können die erfindungsgemäßen Wandelemente mit herkömmlichen Deckenschienen verwendet werden. Die Laufwagen sind entlang der Deckenschienen frei bewegbar und können jede beliebige Abzweigung passieren. Dadurch, daß der Antrieb direkt an dem jeweils angetriebenen Laufwagen angebracht ist und auch die Stromversorgung über diesen Laufwagen erfolgt, können normale Standard-Wandelemente verwendet werden, wie sie auch für Trennwände mit nicht angetriebenen Wandelementen eingesetzt werden.

Vorzugsweise weist der Laufwagen zwei hintereinanderliegende Laufradpaare auf, wobei beide Laufradpaare angetrieben sind. Der Antrieb erfolgt dabei über den dem angetriebenen Laufwagen zugeordneten Antriebsmotor mit einem Getriebe. Es sind somit alle Laufräder des angetriebenen Laufwagens angetrieben, so daß eine gute und gleichmäßige Kraftübertragung von den Laufrädern auf die Tragschiene gegeben ist.

Weiterhin ist eine quer zur Bewegungsrichtung erfolgende Führung mindestens des angetriebenen Laufwagens in der Tragschiene vorgesehen, wodurch das exakte Verfahren der Wandelemente entlang der gesamten Tragschiene mit geringem technischen Aufwand erfolgen kann. Vorzugsweise erfolgt diese Führung des Laufwagens oder der Laufwagen in einem Längsschlitz der Tragschiene. Eine solche Führung läßt sich besonders einfach ohne großen baulichen Aufwand realisieren.

Die präzise Führung des angetriebenen Laufwagens ist ohne nennenswerten Energieverlust dadurch möglich, daß die Laufwagen mittels ihnen zugeordneter Führungsrollen im Längsschlitz der Tragschiene geführt werden.

Weitere Merkmale der Erfindung und deren Vorteile ergeben sich aus den übrigen Unteransprüchen und der Beschreibung.

Ein bevorzugtes Ausführungsbeispiel der Erfindung soll nachfolgend anhand der Zeichnung näher erläutert werden. In der Zeichnung zeigen:
- Fig. 1: schematisch und teilweise eine perspektivische Darstellung eines Wandelements der versetzbaren Trennwand,
- Fig. 2: eine Vorderansicht eines Antriebs des Wandelements nach Fig. 1, vergrößert und teilweise im Schnitt, und
- Fig. 3: eine Seitenansicht des Antriebs nach Fig. 2, teilweise geschnitten.

In der Fig. 1 ist ein Wandelement 11 dargestellt. Mehrere vorzugsweise gleiche Wandelemente 11 bilden eine Trennwand 10. Die Trennwand 10 ist versetzbar durch ein Verfahren der Wandelemente 11. Zur Bildung einer geschlossenen Trennwand 10 sind Längskanten 12 der Wandelemente 11 korrespondierend ausgebildet, wobei den Längskanten 12 wie auch Querkanten 13 Dichtungselemente zugeordnet sein können, die zum einen der Fixierung und zum anderen der Wärme- und Schallisolierung der Trennwand 10 dienen.

Jedes Wandelement 11 hängt verfahrbar unter einer Tragschiene. Dazu ist das Wandelement 11 im Bereich der oberen Querkante 13 mit zwei Laufwagen 14 versehen. Die Laufwagen 14 weisen einen gegenseitigen Abstand auf, derart, daß die Laufwagen 14 sich jeweils nahe der beiden Längskanten 12 des Wandelements 11 befinden.

Die Laufwagen 14 sind innerhalb der ortsfesten Tragschiene, die hier als Deckenschiene 15 ausgebildet ist, verfahrbar. Jeder Laufwagen 14 weist im gezeigten Ausführungsbeispiel vier Laufräder 22 auf. Diese sind zu zwei in Längsrichtung hintereinanderliegenden Laufradpaaren 21 gruppiert. Zwei parallele Laufräder 22 sind dazu jeweils fest mit einer mittigen Achse 26 miteinander verbunden.

Erfindungsgemäß ist mindestens einer der beiden Laufwagen 14 jedes Wandelements 11 mit einem eigenen, selbständigen Antrieb 16 versehen. Wenn die Wandelemente 11 große Abmessungen und Maße aufweisen, können beide Laufwagen 14 angetrieben sein.

Der Antrieb 16 ist dem entsprechenden Laufwagen 14 direkt bzw. unmittelbar zugeordnet und jeweils hauptsächlich durch einen Antriebsmotor, insbesondere einen E-Motor 17, und ein mit diesem in Wirkverbindung stehendes Getriebe, vorzugsweise ein Planetengetriebe 18, gebildet. Die Wirkverbindung zwischen dem E-Motor 17 und dem Planetengetriebe 18 ist durch einen Riementrieb 19 gegeben. Das Planetengetriebe 18 wiederum ist über einen Zahnradtrieb, der in der Zeichnung nicht dargestellt ist, mit beiden Wellen 20 verbunden. Dadurch werden alle vier Laufräder 22 des jeweiligen Laufwagens 14 angetrieben, wodurch ein reibungsloses Durchfahren von Abzweigungen der Deckenschiene 15 gewährleistet ist. Alternativ kann es ausreichend sein, nur eine Welle 20 mit zwei Laufrädern 22 anzutreiben.

Die Deckenschiene 15 verfügt über ein kastenförmiges (geschlossenes) Profil. Ihre untere Wandung ist etwa mittig geteilt durch einen sich in Längsrichtung der Deckenschiene 15 erstreckenden Längsschlitz 25. Der Längsschlitz 25 ist in einem dem Wandelement 11 zugewandten Bereich der Deckenschiene 15 angeordnet, nämlich an der unteren horizontalen Wandung. Die an gegenüberliegenden Seiten des Längsschlitzes 25 sich befindenden Teilabschnitte der unteren Wandung der Deckenschiene 15 bilden zwei Laufbahnen 24 für die Laufräder 22 der Laufwagen 14. Bei einer hier nicht gezeigten vorteilhaften Weiterbildung der Erfindung ist die Deckenschiene 15 aus zwei Teilprofilen zusammengesetzt. Diese verfügen jeweils über ein etwa C-förmiges Profil. Die beiden gleichen Profile sind spiegelverkehrt mit Abstand nebeneinanderliegend angeordnet, so daß hierdurch der Längsschlitz 25 gebildet wird. Zwangsläufig entsteht auch an der oberen Wandung der Deckenschiene 15 ein Längsschlitz, der dazu benutzt werden kann, die beiden C-förmigen Teilprofile miteinander zu verbinden und/oder unter einer Decke zu befestigen.

Erfindungsgemäß sind die Laufwagen 14 in horizontaler Richtung in der Deckenschiene 15 geführt. Dazu ist jeder Laufwagen 14 mit mindestens einem Führungsorgan versehen, das im Längsschlitz 25 der Deckenschiene 15 die Laufwagen 14 quer zu ihrer Laufrichtung führt. Vorzugsweise weist jeder Laufwagen 14 mehrere Führungsorgane auf. Im hier gezeigten Ausführungsbeispiel sind etwa mittig zwischen den beiden Laufrädern 22 der Wellen 20 in Laufrichtung des Laufwagens 14 hintereinanderliegend zwei Führungsrollen 23 angeordnet. Diese erstrecken sich in Längsrichtung vom vorderen bzw. hinteren Bereich des Laufwagens 14 und weisen einen gegenseitigen Abstand auf, der eine exakte Führung des Laufwagens 14 ermöglicht. Die Führungsrollen 23 erstrecken sich in Richtung des angehängten Wandelements 11 über die Laufbahnen 24 der Deckenschiene 15 hinaus. Die Führungsrollen 23 reichen in den Längsschlitz 25 zwischen den Laufbahnen 24 hinein. Die Wellen 20 der Laufräder 22 und Achsen 26 der Führungsrollen 23 verlaufen somit senkrecht zueinander. Der Durchmesser der Führungsrollen 23 und die Breite des Längsschlitzes 25 sind so bemessen, daß eine spiel- und reibungsarme Führung der Führungsrollen 23 innerhalb des Längsschlitzes 25 und damit exakte Führung der Laufwagen 14 stets gegeben ist.

Durch den Längsschlitz 25 zwischen den Laufbahnen 24 der Deckenschiene 15 erstreckt sich auch ein Aufhängebolzen 27, mit dem jeder Laufwagen 14 an das Wandelement 11 angehängt ist. Der Aufhängebolzen 27 ist vorzugsweise mittig zwischen den Wellen 20 angeordnet, wodurch die Laufradpaare 21 gleichmäßig belastet sind.

Durch den Längsschlitz 25 hindurch erstrecken sich vom Laufwagen 14 zum Wandelement 11 ferner zwei Anschlußkabel 28 zur Stromversorgung von Betätigungsmechanismen im jeweiligen Wandelement 11. Beispielsweise kann es sich um Betätigungsmechanismen für eine Bodendichtleiste 34 handeln. Je eines der Anschlußkabel 28 ist durch eine der als Hohlachsen ausgebildeten Achsen 26 der Führungsrollen 23 hindurchgeführt. Hierdurch wird die gegenseitige Berührung der Wandung des Längsschlitzes 25 und der Anschlußkabel 28 ausgeschlossen, was infolge des Verfahrens der Laufwagen 14 entlang des Längsschlitzes 25 schnell zu einer Beschädigung der Anschlußkabel 28 führen könnte.

Den Laufwagen 14 ist in Laufrichtung zumindest auf der Seite, die zu einem der benachbarten Wandelemente 11 hinweist, jeweils ein Endschalter 29 zugeordnet. Die Endschalter 29 dienen dazu, den Antrieb 16 der Laufwagen 14 zwangsweise so rechtzeitig auszuschalten, daß eine Beschädigung der Wandelemente 11 infolge einer Kollision benachbarter Wandelemente 11 ausgeschlossen ist.

Auf einer im wesentlichen horizontal angeordneten Traverse 32 sind auf vertikalen Achsen Programmerrollen 33 angeordnet. Diese sind derart positioniert, daß sie den Laufwagen 14 an seinen äußeren seitlichen Eckpunkten begrenzen. Dabei sind jeweils zwei der Programmerrollen 33 in Laufrichtung des Laufwagens 14 seitlich von der Traverse 32 nach unten weisend angeordnet, während die beiden Programmerrollen 33 auf der gegenüberliegenden Seite nach oben gerichtet sind. Die Programmerrollen 33 dienen zur gezielten Steuerung der Wandelemente 11 an Abzweigungen, Kreuzungen oder dergleichen der Deckenschiene 15.

Schließlich ist jedem der angetriebenen Laufwagen 14 ein Stromabnehmer 30 zugeordnet, der in Wirkverbindung mit einer Stromschiene 31 der Deckenschiene 15 steht, nämlich in dieser entlanggleitet. Dabei ist der Stromabnehmer 30 vorzugsweise auf der den Laufrädern 22 abgewandten oberen Seite des Laufwagens 14 und die Stromschiene 31 auf der Innenseite der oberen Wandung der Deckenschiene 15 angeordnet. Da sich die Stromschiene 31 entlang der gesamten Deckenschiene 15 erstreckt, können die angetriebenen Laufwagen 14 beliebig verfahren werden. Stromversorgungskabel, die beim Aufbau der Trennwände 10 sehr hinderlich wären, sind nicht erforderlich.

## Patentansprüche

1. Versetzbare Trennwand (10) mit mehreren plattenförmigen Wandelementen (11), die mit mindestens einem Laufwagen (14) verfahrbar an einer Tragschiene, insbesondere einer Deckenschiene (15), hängend angeordnet sind, wobei wenigstens einer der Laufwagen (14) jedes der Wandelemente (11) mit einem Antrieb (16) versehen ist, **dadurch gekennzeichnet**, daß jeder antreibbare Laufwagen (14) mindestens ein angetriebenes Laufradpaar (21) mit auf einer Achse oder Welle (20) angeordneten Laufrädern (22) aufweist, daß der Antrieb (16) am jeweils angetriebenen Laufwagen (14) angeordnet ist, und daß jedem angetriebenen Laufwagen ein mit einer der Tragschiene zugeordneten Stromschiene (31) in Wirkverbindung stehender Stromabnehmer (30) zur Stromversorgung des Antriebs (16) am entsprechenden Laufwagen (14) zugeordnet ist.

2. Trennwand nach Anspruch 1, dadurch gekennzeichnet, daß die Laufräder (22) eines Laufradpaares (21) unverdrehbar mit der Welle (20) verbunden sind und vorzugsweise die Welle (20) angetrieben ist.

3. Trennwand nach Anspruch 1 oder 2, dadurch gekennzeichnet, daß der Laufwagen (14) zwei im wesentlichen in Laufrichtung hintereinanderliegende Laufradpaare (21) aufweist, wobei die Laufräder beider Laufradpaare (21) durch den dem angetriebenen Laufwagen (14) zugeordneten Antrieb (16) angetrieben sind.

4. Trennwand nach einem oder mehreren der Ansprüche 1 bis 3, dadurch gekennzeichnet, daß die Deckenschiene (15) mit einem Längsschlitz (25) versehen ist, in dem mindestens die angetriebenen Laufwagen (14) geführt sind, insbesondere durch jeweils mindestens eine Führungsrolle (23).

5. Trennwand nach einem oder mehreren der Ansprüche 1 bis 4, dadurch gekennzeichnet, daß in Längsrichtung hintereinanderliegend vorzugsweise zwei der Führungsrollen (23) an den Laufwagen (14) angeordnet sind, die sich insbesondere mittig zwischen den auf einer gemeinsamen Achse bzw. Welle (20) angeordneten Laufrädern (22) und im wesentlichen rechtwinklig zu der Achse bzw. Welle (20) erstrecken.

6. Trennwand nach einem oder mehreren der Ansprüche 1 bis 5, dadurch gekennzeichnet, daß sich von mindestens einem angetriebenen Laufwagen (14) durch den Längsschlitz (25) hindurch wenigstens ein Anschlußkabel (28) zur Stromversorgung der Wandelemente (11) erstreckt.

7. Trennwand nach Anspruch 6, dadurch gekennzeichnet, daß Achsen (26) der Führungsrollen (23) als Hohlachsen ausgebildet sind und sich jeweils eines der Anschlußkabel (28) durch die Achsen (26) und damit den Längsschlitz (25) der Deckenschiene (15) zum Wandelement (11) erstreckt.

8. Trennwand nach einem oder mehreren der Ansprüche 1 bis 7, dadurch gekennzeichnet, daß dem Laufwagen (14) vorzugsweise in Laufrichtung an der Vorder- und/oder Hinterseite wenigstens ein Endschalter (29) für den Antrieb (16) zugeordnet ist.

9. Trennwand nach einem oder mehreren der Ansprüche 1 bis 8, dadurch gekennzeichnet, daß der Stromabnehmer (30) an der innerhalb der Deckenschiene (15) angeordneten Stromschiene (31) anliegt und in der Stromschiene (31) entlangbewegbar ist.

10. Trennwand nach einem oder mehreren der Ansprüche 1 bis 9, dadurch gekennzeichnet, daß alle Laufwagen (14) des jeweiligen Wandelements (11) angetrieben sind.

## Claims

1. Movable partition (10) comprising a plurality of wall panels (11) which are suspended for running by means of at least one trolley (14) on a carrier rail, particularly a ceiling rail (15), at least one of the trolleys (14) of each of the wall elements (11) being provided with a drive (16), characterized in that each drivable trolley (14) has at least one driven running wheel pair (21) comprising running wheels (22) arranged on an axle or shaft (20), in that the drive (16) is arranged on the trolley (14) which is driven in each case, and in that each driven trolley has associated with it a current collector (30), which is operatively connected to a conductor rail (31) associated with the carrier rail, for the supply of current to the drive (16) on the corresponding trolley (14).

2. Partition according to Claim 1, characterized in that the running wheels (22) of a running wheel pair (21) are connected to the shaft (20) for rotation therewith and the shaft (20) is preferably driven.

3. Partition according to Claim 1 or 2, characterized in that the trolley (14) has two running wheel pairs (21) arranged one behind the other substantially in the direction of running, the running wheels of the two running wheel pairs (21) being driven by the drive (16) associated with the driven trolley (14).

4. Partition according to one or more of Claims 1 to 3, characterized in that the ceiling rail (15) is provided with a longitudinal slot (25) in which at least the driven trolleys (14) are guided, particularly by at least one guide roller (23) in each case.

5. Partition according to one or more of Claims 1 to 4, characterized in that preferably two of the guide rollers (23) are arranged on the trolleys (14) to lie one behind the other in the longitudinal direction and extend in particular centrally between the running wheels (22), which are arranged on a common axle or shaft (20), and substantially at right angles to the axle or shaft (20).

6. Partition according to one or more of Claims 1 to 5, characterized in that from at least one driven trolley (14) at least one connection cable (28) for the supply of current to the wall panels (11) extends through the longitudinal slot (25).

7. Partition according to Claim 6, characterized in that axles (26) of the guide rollers (23) are in the form of hollow axles and in that in each case one of the connection cables (28) extends through the axles (26) and thus through the longitudinal slot (25) of the ceiling rail (15) to the wall panel (11).

8. Partition according to one or more of Claims 1 to 7, characterized in that at least one limit switch (29), preferably on the front and/or rear side in the running direction, for the drive (16) is associated with the trolley (14).

9. Partition according to one or more of Claims 1 to 8, characterized in that the current collector (30) bears against the conductor rail (31) arranged inside the ceiling rail (15) and is movable along in the conductor rail (31).

10. Partition according to one or more of Claims 1 to 9, characterized in that all the trolleys (14) of the respective wall panel (11) are driven.

## Revendications

1. Cloison mobile (10) comprenant plusieurs éléments de paroi en forme de plaque (11) qui sont montés suspendus, mobiles avec au moins un chariot (14), sur un rail porteur, en particulier un rail au plafond (15), au moins un des chariots (14) de chacun des éléments de paroi (11) étant pourvu d'un dispositif d'entraînement (16), caractérisée par le fait que chaque chariot (14) entraînable présente au moins une paire de roues entraînée (21) avec roues (22) montées sur un axe ou arbre (20), que le dispositif d'entraînement (16) est monté sur le chariot entraîné (14), et qu'à chaque chariot entraîné est associé un appareil de prise de courant (30) en liaison active avec un rail conducteur (31) associé au rail porteur, pour l'alimentation en courant du dispositif d'entraînement (16) du chariot (14) correspondant.

2. Cloison selon la revendication 1, caractérisée par le fait que les roues (22) d'une paire de roues (21) sont liées sans liberté de rotation à l'arbre (20) et de préférence, l'arbre (20) est entraîné.

3. Cloison selon l'une des revendications 1 et 2, caractérisée par le fait que le chariot (14) présente deux paires de roues (21) situées sensiblement l'une derrière l'autre dans la direction de marche, les roues de ces deux paires de roues (21) étant entraînées par le dispositif d'entraînement (16) associé au chariot (14) entraîné.

4. Cloison selon une ou plusieurs des revendications 1 à 3, caractérisée par le fait que le rail au plafond (15) est pourvu d'une fente longitudinale (25) dans laquelle au moins les chariots (14) entraînés sont guidés, en particulier chacun par au moins un galet de guidage (23).

5. Cloison selon une ou plusieurs des revendications 1 à 4, caractérisée par le fait que de préférence deux des galets de guidage (23) sont montés l'un derrière l'autre dans la direction longitudinale sur le chariot (14) et s'étendent en particulier au milieu entre les roues (22) montées sur un axe ou arbre commun (20) et sensiblement perpendiculairement à cet axe ou arbre (20).

6. Cloison selon une ou plusieurs des revendications 1 à 5, caractérisée par le fait qu'au moins un câble (28) pour l'alimentation en courant des éléments de paroi (11) s'étend à partir d'au moins un chariot (14) entraîné en passant par la fente longitudinale (25).

7. Cloison selon la revendication 6, caractérisée par le fait que les axes (26) des galets de guidage (23) sont des axes creux et chaque câble (28) s'étend vers l'élément de paroi (11) en traversant un axe (26) et ainsi la fente longitudinale (25) du rail au plafond (15).

8. Cloison selon une ou plusieurs des revendications 1 à 7, caractérisée par le fait qu'au chariot (14) est associé, de préférence sur le côté avant et/ou le côté arrière dans la direction de marche, au moins un interrupteur de fin de course (29) pour le dispositif d'entraînement (16).

9. Cloison selon une ou plusieurs des revendications 1 à 8, caractérisée par le fait que l'appareil de prise de courant (30) s'appuie sur le rail conducteur (31) placé à l'intérieur du rail au plafond (15) et est mobile longitudinalement dans le rail conducteur (31).

10. Cloison selon une ou plusieurs des revendications 1 à 9, caractérisée par le fait que tous les chariots (14) de l'élément de paroi (11) sont entraînés..
